# EUROPÄISCHE PATENTSCHRIFT

(11) **EP 0 207 524 B1**
(45) Veröffentlichungstag und Bekanntmachung des Hinweises auf die Patenterteilung: **21.09.1988**
(21) Anmeldenummer: 86109125.4
(22) Anmeldetag: 04.07.1986
(51) Int. Cl.: B65D 85/62, B65D 57/00

(54) **Stapelorgan**
Stacking device
Dispositif d'empilement

(30) Priorität: 04.07.1985 DE 3524007
(43) Veröffentlichungstag der Anmeldung: 07.01.1987
(73) Patentinhaber: Concordia Sprecher GmbH, D-70794 Filderstadt (DE)
(72) Erfinder: Holl, Herbert, D-7032 Sindelfingen 6 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 130 922
- FR-A- 2 548 632

## Beschreibung

Die Erfindung geht aus von einem Abstandshalter für flächige Tafelelemente nach dem Oberbegriff des Patentanspruchs 1.

Ein derartiger Abstandshalter ist aus der EP-A-0 130 922 bekannt. Dieser bekannte Abstandshalter besitzt die Form eines L und dient als Abstandsorgan zum Transport von flächigen Tafelelementen, wie beispielsweise Windschutzscheiben. Dabei werden mehrere Abstandshalter jeweils mit ihren kürzeren Basisschenkeln aneinandergesetzt, so daß sich zwischen den Längsschenkeln von zwei L-förmigen Abstandshaltern ein Zwischenraum zur Aufnahme einer Windschutzscheibe bildet. Ein Stapel von mit Abstandshaltern versehenen Windschutzscheiben wird dann mit einem Spannelement, beispielsweise einem Gurt, zusammengehalten, wobei das Spannelement die Abstandshalter zwischen den Windschutzscheiben einklemmt. Aus diesem Grund sollen die Abstandshalter aus einem halbharten, leicht deformierbaren Material sein. Die Glasscheiben stehen dabei entweder senkrecht oder sind mehr oder weniger geneigt, wobei die Glasscheiben mit ihrem unteren Rand in Vertiefungen einer Palette stehen und an ihrem oberen Rand von den eingeklemmten Abstandshaltern auseinander gehalten werden.

Auch aus der FR-A-2 548 632 sind L-förmige Abstandshalter für zerbrechliche, im wesentlichen ebene Gegenstände bekannt. Diese Gegenstände sind ebenfalls bevorzugt Windschutzscheiben, die zwischen den langen Schenkeln der L-förmigen Abstandshalter eingeklemmt werden, wobei der Abstand zwischen zwei eine Windschutzscheibe berührenden Stirnflächen gleich der Dicke der Windschutzscheibe ist und wobei ein Stapel von mit Abstandshaltern versehenen Windschutzscheiben durch eine über die Abstandshalter gespannte Umreifung zusammengehalten wird.

Es ist die Aufgabe der vorliegenden Erfindung, einen Abstandshalter nach dem Oberbegriff des Patentanspruchs 1 zu schaffen, der unter Vermeidung zusätzlicher Fixierungsmittel die Schaffung stabiler Stapel von oberflächenbehandelten Blechen mit zumindest teilweise abgekanteten Randbereichen ermöglicht und gleichzeitig die Gefahr von Oberflächenbeschädigungen der Bleche vermeidet.

Diese Aufgabe wird durch die im Kennzeichen des Patentanspruchs 1 angegebenen Merkmale gelöst.

Durch die miteinander formschlüssig kuppelbaren, als quaderförmige Stapelorgane ausgebildeten Abstandshalter wird in Vertikalrichtung eine sehr stabile Trägerstruktur geschaffen, die das Gewicht der aufliegenden Bleche sicher abstützt, während durch das Eingreifen der abgekanteten Randbereiche in die Aufnahmenuten gleichzeitig eine horizontale Stabilität erzielt wird, die beispielsweise beim Transport jegliche zusätzliche Umreifung eines Stapels, die wiederum zu Farbbeschädigungen führen könnte, überflüssig macht.

Durch die vertikal übereinander angeordneten, als Stapelorgane ausgebildeten Abstandshalter wird auf besonders einfache Weise das Aufstapeln von Blechen übereinander ermöglicht, wobei die Kuppelelemente ein seitliches Verrutschen der Stapelorgane verhindern. Gleichzeitig wird durch die Aufnahmenut im Stapelorgan und das formschlüssige Einlegen eines Blechs mit seinem abgekanteten Randbereich in das Stapelorgan eine horizontale Fixierung innerhalb des gesamten Stapels geschaffen, so daß der gesamte Stapel ohne Umreifung auch während eines Transportes des Stapels kippsicher ist.

Vorzugsweise ist die jeweilige Trägerfläche des Stapelorgans bezüglich der ihr benachbarten Stützfläche um einen Betrag zurückversetzt, der zumindest der doppelten Stärke des aufzunehmenden Blechteils entspricht, wobei die Tiefe der Aufnahmenut größer ist als die maximale Höhe der Abkantung.

Durch die Wahl der Tiefe der Aufnahmenut werden hohe Flächenpressungen vermieden und durch die Positionierung der Stützfläche wird sichergestellt, daß vor allem die Sichtflächen der Blechteile während des Transports und der Stapelung nicht mit irgendwelchen Elementen in Berührung kommen, die zu Lackbeschädigungen führen könnten.

Eine besonders kostengünstige Ausgestaltung der komplementären Kuppelelemente besteht aus zumindest einem Stift und einer den Stift formschlüssig aufnehmenden Bohrung, wobei die Bohrung durchgehend ausgeführt sein kann und ein Endbereich zur Fixierung eines Kuppelstiftes und der andere Endbereich der Bohrung zur Kupplungsaufnahme eines anderen Kuppelstiftes dient.

Die Stapelorgane können aus Kunststoff, Holz und dergleichen gefertigt werden, während die Kuppelstifte bevorzugt aus Metall bestehen.

Weitere vorteilhafte Ausgestaltungen der Erfindung sind in den Unteransprüchen angegeben.

Ein Ausführungsbeispiel der Erfindung wird anhand der Zeichnung erläutert; die einzige Figur der Zeichnung zeigt eine schematische Darstellung einer Stapelbildung unter Verwendung von erfindungsgemäßen Stapelorganen.

Die Zeichnung zeigt den Beginn eines Stapelaufbaus mit drei übereinander angeordneten Stapelorganen 1. Die einteilig ausgebildeten Stapelorgane bestehen jeweils aus einem Distanz-und Trägerkörper mit einander gegenüberliegenden Stützflächen 2, 6 sowie einem Stützkörper für das jeweilige Blechteil 10, das auf einer Fläche 3 zur Anlage kommt und mit seinem abgekanteten Bereich 8 in eine - Aufnahmenut 7 eingreift, die gerade ausgebildet ist und zwischen den beiden Korpusteilen verläuft.

Der Übergang 11 zwischen der Aufnahmenut 7 und der bezüglich der Stützfläche 2 zurückversetzten Trägerfläche 3 ist vorzugsweise abgeschrägt ausgebildet.

Der die Stützflächen 2, 6 aufweisende Korpusbereich ist mit einer Bohrung 5 versehen, in deren oberem Bereich ein als Kuppelelement dienender Metallstift 4 fixiert ist. Der untere Bereich dieser Bohrung 5 dient zur kuppelnden Aufnahme des entsprechenden Stiftes 4 eines darunter angeordneten Stapelorgans.

Die Aufnahmenut 7 ist stets so tief gewählt, daß unterschiedliche Abkantungen 8 aufgenommen werden können, jedoch sichergestellt ist, daß die Stirnseite der Abkantung nicht am Nutgrund aufsteht. Die Breite der Aufnahmenut (7) ist stets größer als die Stärke der jeweiligen Abkantung.

Die Ausgestaltung des erfindungsgemäßen Stapelorgans ermöglicht auch die Stapelung von Tafeln mit unterschiedlich hohen Abkantungen wie dies in der Zeichnung mit den Bezugsziffern 8 und 9 angedeutet ist.

Durch den gegenseitigen Eingriff der Kupplungsorgane 4, 5 und der Abkantungen 8 in die Vertiefungen 7 ergibt sich ein sehr stabiler Stapelverbund, der vergleichsweise hohe Stapel zuläßt, ohne Einbußen hinsichtlich der Stabilität entstehen zu lassen.

Die Verwendung der erfindungsgemäßen Stapelorgane,'von denen entsprechend den jeweiligen Anforderungen auch unterschiedliche Größen vorgesehen werden können, führt zu einer wesentlichen Vereinfachung des Transports und der Lagerung von Blechteilen mit abgekanteten Randbereichen, und zwar unter gleichzeitiger Erhöhung der Sicherheit und vor allem auch unter Ausschaltung von Gefahren der Lackierungsbeschädigung.

## Patentansprüche

1. Abstandhalter für flächige Tafelelemente, der mit zwei einander gegenüberliegenden, mit zueinander komplementären Kuppelelementen (4) versehenen Stirnflächen (2) sowie einer parallel zu den Stirnflächen gelegenen Kontaktfläche (3) versehen ist,
dadurch gekennzeichnet,
daß der Abstandshalter als quaderförmiges Stapelorgan (1) ausgebildet ist, daß die Kontaktfläche eine horizontal verlaufende Trägerfläche (3) zum Abstützen eines daraufliegenden, aus einem Blech gebildeten Tafelelements (10) bildet, daß die Stirnflächen als horizontal verlaufende, das Gewicht des darüberliegenden Stapels tragende Stützflächen (2, 6) ausgebildet sind, daß zwischen der Trägerfläche (3) und der benachbarten Stützfläche (2) eine im wesentlichen senkrechte Aufnahmenut (7) für einen abgekanteten Randbereich (8) des Tafelelementes (10) vorgesehen ist und daß der vertikale Abstand zwischen der Trägerfläche (3) und der benachbarten Stützfläche (2) größer ist als die Dicke des aufzunehmenden Tafelelementes (10).

2. Stapelorgan nach Anspruch 1, dadurch gekennzeichnet, daß die Trägerfläche (3) bezüglich der ihr benachbarten Stützfläche (2) um einen Betrag zurückversetzt ist, der zumindest der doppelten Stärke des aufzunehmenden Blechteils (10) entspricht.

3. Stapelorgan nach Anspruch 1, dadurch gekennzeichnet, daß die Tiefe der Aufnahmenut (7) größer ist als die maximale Höhe der Abkantung (8).

4. Stapelorgan nach einem der vorhergehenden Ansprüche, dadurch gekennzeichnet, daß die der Trägerfläche (3) gegenüberliegende Fläche des Quaders (1) in der gleichen Ebene wie die entsprechende Stützfläche (6) gelegen ist.

5. Stapelorgan nach einem der Ansprüche 1 bis 4, dadurch gekennzeichnet, daß die komplementären Kuppelelemente (4, 5) aus formschlüssig ineinandergreifenden Vorsprüngen und Vertiefungen bestehen.

6. Stapelorgan nach Anspruch 5, dadurch gekennzeichnet, daß die komplementären Kuppelelemente jeweils zumindest aus einem Stift (4) und einer den Stift formschlüssig aufnehmenden Bohrung (5) bestehen.

7. Stapelorgan nach einem der vorhergehenden Ansprüche, dadurch gekennzeichnet, daß die Quader (1) aus Kunststoff, Holz oder dergleichen bestehen.

8. Stapelorgan nach Anspruch 5, dadurch gekennzeichnet, daß die Quader als mit Innenversteifungen versehene Kunststoff-Hohlkörper ausgebildet sind, daß der jeweilige Vorsprung aus einem vorzugsweise umlaufenden, im wesentlichen rechteckigen, vorspringenden Steg besteht und daß die den Steg aufnehmende Vertiefung von der offenen Rückseite des den Steg tragenden Quaders gebildet ist.

9. Stapelorgan nach einem der vorhergehenden Ansprüche, dadurch gekennzeichnet, daß die Breite der Aufnahmenut (7) nur geringfügig größer ist als die Stärke der Abkantung (8).

10. Stapelorgan nach einem der vorhergehenden Ansprüche, dadurch gekennzeichnet, daß der Übergang zwischen der Aufnahmenut (7) und der Trägerfläche (3) als Schrägfläche (11) ausgebildet ist.

## Claims

1. Spacer for areal panel elements, the spacer comprising two oppositely disposed end surfaces (2) provided with mutually complementary coupling elements (4) and also a contact surface (3) disposed parallel to the end surfaces,
characterised in that
the spacer is formed as a parallelopiped- shaped stacking device (1); in that the contact surface forms a horizontally extending carrier surface (3) for supporting a panel element (10) formed of sheet metal which lays thereon; in that the end surfaces are formed as horizontally extending support surfaces (2, 6) which carry the weight of the above lying stack; in that a substantially vertical groove (7) is provided between the carrier surface (3) and the adjacent support surface (2) for accommodating a downwardly bent edge region (8) of the panel element (10); and in that the vertical distance between the carrier surface (3) and the adjacent support surface (2) is greater than the thickness of the panel element (10) to be accommodated.

2. Stacking device in accordance with claim 1, characterized in that the carrier surface (3) is set back relative to the adjacent support surface (2) by an amount which corresponds at least to twice the thickness of the sheet metal part (10) to be accommodated.

3. Stacking device in accordance with claim 1, characterized in that the depth of the accommodation groove (7) is larger than the maximum height of the bent edge (8).

4. Stacking device in accordance with one of the preceding claims, characterised in that the surface of the parallelopiped (1) opposite to the carrier surface (3) is disposed in the same plane as the corresponding support surface (6).

5. Stacking device in accordance with one of the claims 1 to 4, characterised in that the complementary coupling elements (4, 5) consist of projections and recesses which interengage in form-locked manner.

6. Stacking device in accordance with claim 5, characterised in that the complementary coupling elements respectively consist of at least one pin (4) and a bore (5) which accommodates the pin in form-locked manner.

7. Stacking device in accordance with one of the preceding claims, characterised in that the parallelopipeds (1) consist of plastic, wood or the like.

8. Stacking device in accordance with claim 5, characterized in that the parallelopipeds are formed as hollow plastic bodies with internal stiffening; in that the respective projection consists of a preferably peripherally extending substantially rectangular projecting web; and in that the recess which accommodates the web is formed by the open rear side of the parallelopiped carrying the web.

9. Stacking device in accordance with one of the preceding claims, characterised in that the width of the accommodation groove (7) is only fractionally larger than the thickness of the bent edge (8).

10. Stacking device in accordance with one of the preceding claims, characterised in that the transition between the accommodation groove (7) and the carrier surface (3) is formed as an inclined surface (11).

## Revendications

1. Cale d'entretoisement pour éléments en plaques minces, qui présente deux surfaces frontales opposées, munies d'éléments (4) d'accouplement complémentaires entre eux, ainsi qu'une surface de contact s'étendant parallèlement aux surfaces frontales,
caractérisée par le fait que la cale d'entretoisement est réalisée en organe d'empilage (1) de forme parallélépipédique, par le fait que la surface de contact forme une surface porteuse (3), s'étendant horizontalement, destinée à supporter un élément en plaque (10), formé d'une tôle, s'étendant sur elle, par le fait que les surfaces frontales sont réalisées en surfaces (2, 6) d'appui, s'étendant horizontalement, portant le poids de l'empilage posé sur elles, par le fait qu'entre la surface porteuse (3) et la surface d'appui voisine (2), il est prévu une rainure (7) de réception sensiblement verticale pour un bord replié (8) de l'élément en plaque (10), et par le fait que la distance verticale entre la surface porteuse (3) et la surface d'appui voisine (2) est supérieure à l'épaisseur de l'élément en plaque (10) à recevoir.

2. Organe d'empilage selon la revendication 1, caractérisé par le fait que la surface porteuse (3), en ce qui concerne sa surface d'appui voisine (2), est décalée vers l'arrière d'une quantité qui correspond au moins au double de l'épaisseur de la pièce de tôle (10) à recevoir.

3. Organe d'empilage selon la revendication 1, caractérisé par le fait que la profondeur de la rainure (7) de réception est plus grande que la hauteur maximale du rebord (8).

4. Organe d'empilage selon l'une des revendications précédentes, caractérisé par le fait que la surface du parallélépipède (1), opposée à la surface porteuse (3), est située dans le même plan que la surface d'appui correspondante (6)

5. Organe d'empilage selon l'une des revendications 1 à 4, caractérisé par le fait que les éléments d'accouplement complémentaires (4, 5) sont constitués de saillies et d'évidements s'emboîtant étroitement les uns dans les autres.

6. Organe d'empilage selon la revendication 5, caractérisé par le fait que chacun des éléments complémentaires d'accouplement est constitué d'au moins une broche (4) et d'un trou (5) recevant étroitement la broche.

7. Organe d'empilage selon l'une des revendications précédentes, caractérisé par le fait que les parallélépipèdes (1) sont constitués de matière plastique, de bois ou d'une matière analogue.

8. Organe d'empilage selon la revendication 5, caractérisé par le fait que les parallélépipèdes sont réalisés sous la forme de corps creux en matière plastique renforcés intérieurement, par le fait que chaque saillie est constituée d'une nervure saillante, de préférence périphérique, sensiblement rectangulaire, et par le fait que l'évidement recevant la nervure est formé par la face arrière ouverte du parallélépipède portant la nervure.

9. Organe d'empilage selon l'une des revendications précédentes, caractérisé par le fait que la largeur de la rainure (7) de réception n'est que faiblement supérieure à l'épaisseur du rebord (8).

10. Organe d'empilage selon l'une des revendications précédentes, caractérisé par le fait que la transition entre la rainure (7) de réception et la surface porteuse (3) est réalisée sous la forme d'une surface biseautée (11).
